# EUROPÄISCHE PATENTSCHRIFT

(11) **EP 1 212 570 B1**
(45) Veröffentlichungstag und Bekanntmachung des Hinweises auf die Patenterteilung: **21.12.2005**
(21) Anmeldenummer: 00949468.3
(22) Anmeldetag: 07.08.2000
(51) Int. Cl.: F24C 15/20

(54) **Kochherd**
Cooking Zone
Champ de Cuisson

(30) Priorität: 24.08.1999 DE 19940123
(43) Veröffentlichungstag der Anmeldung: 12.06.2002
(73) Patentinhaber: BSH Bosch und Siemens Hausgeräte GmbH, 81739 München (DE)
(72) Erfinder: LIESE, Frank, D-81539 München (DE)
(86) Internationale Anmeldenummer: PCT/EP2000/007648
(87) Internationale Veröffentlichungsnummer: WO 2001/014798

(56) Entgegenhaltungen:
- US-A- 4 352 349
- PATENT ABSTRACTS OF JAPAN vol. 016, no. 446 (M-1311), 17. September 1992 (1992-09-17) & JP 04 155131 A (MATSUSHITA ELECTRIC IND CO LTD), 28. Mai 1992 (1992-05-28)
- PATENT ABSTRACTS OF JAPAN vol. 017, no. 690 (M-1530), 16. Dezember 1993 (1993-12-16) & JP 05 231683 A (FUJI KOGYO KK), 7. September 1993 (1993-09-07)

## Beschreibung

Die Erfindung betrifft ein Kochfeld gemäß dem Oberbegriff von Anspruch 1.

Aus JP-A-04155131 ist ein gattungsgemäßes Kochfeld bekannt. Dem Kochfeld ist ein Sensor zugeordnet, der nur außergewöhnliche Betriebszustände erfasst. Wird von dem Sensor ein außergewöhnlicher Betriebszustand erfasst, erfolgt eine Notabschaltung. Gemäß JP-A-04155131 erfasst ein Rußsensor eine bestimmte Rußmenge in einem Abluftkanal. Eine Regelung des Garbetriebs nach einer erfolgten Notabschaltung ist nicht vorgesehen. Eine entsprechende Anordnung ist aus JP-A-05231683 bekannt.

Der Kochherd ist vorzugsweise elektrisch beheizbar, jedoch ist die Erfindung auch für gasbeheizte Kochherde verwendbar. Die Kochzone in einem Kochfeld eines elektrischen Kochherdes kann durch eine elektrische Heizplatte oder durch einen oder mehrere elektrische Heizkörper unter einer Platte aus Keramik oder aus einem anderen hitzebeständigen Material gebildet sein.

Beim Weiterkochen nach Erreichen des Koch- oder Siedepunktes wird die Speise oder Flüssigkeit in einem Gefäß auf einer Kochzone sehr häufig mit zuviel Heizenergie weitererhitzt. Die Folge ist ein unnötig hoher Energieverbrauch, häufig mehr als das dreifache des tatsächlich notwendigen Energieverbrauches, verbunden mit einer starken Dampfentwicklung.

Durch die Erfindung soll die Aufgabe gelöst werden, auf einfache und preiswerte Weise einen unnötig hohen Energieverbrauch für das Kochen von Speisen und Flüssigkeiten nach Erreichen des Kochpunktes oder Siedepunktes zu vermeiden.

Diese Aufgabe wird gemäß der Erfindung durch die Merkmale von Anspruch 1 gelöst.

Durch die Erfindung ist vorgesehen, daß die Steuer- oder Regeleinrichtung auf Kochdampf reagierend und in Abhängigkeit vom Kochdampf die Heizenergie von mindestens einer Kochzone des Kochfeldes eines Kochherdes beeinflussend ausgebildet ist.

Gemäß der Erfindung wird die Dampfmenge gemessen, die beim Garen oder Kochen von Speisen oder Kochen von Flüssigkeiten entsteht, und in Abhängigkeit von der gemessenen Dampfmenge wird die Heizenergie der betreffenden Kochzone so weit reduziert, daß nur noch die zum Halten der Siedepunkt-Temperatur notwendige Heizenergie zugeführt wird.

Im Rahmen der vorliegenden Beschreibung der Erfindung bedeutet "Messen der Dampfmenge" nicht nur die Möglichkeit, die tatsächlich pro Zeiteinheit erzeugte Dampfmenge zu messen, sondern vorzugsweise eine Methode, durch welche die Dampfmenge indirekt gemessen wird, beispielsweise durch Detektion der Dampfwärme und/oder der Dampfdichte und/oder der Dampf-Strömungsgeschwindigkeit. Dadurch können beispielsweise preiswerte Temperatursensoren, Dichtewertmesser, Strömungsmesser oder in Abhängigkeit von der Dichte reagierende Ultraschall-Strecken-Messeinrichtungen verwendet werden, welche sich quer durch den Dampfweg erstrecken.

Aus der EP 0 443 141 A2 ist eine Schaltungsanordnung zur Steuerung eines Lüfters, insbesondere bei einer Dunstabzugshaube über einem Kochherd, in Abhängigkeit von zum Lüfter ziehenden Wrasen bekannt, bei welcher vor dem Lüfter eine Ultraschall-Strecke mit einem Ultraschall-Sender und einem Ultraschall-Empfänger angeordnet ist zur Messung der Dampfmenge und zur Steuerung des Lüfters in Abhängigkeit von dieser detektierten Dampfmenge. Aus der gleichen Schrift ist es auch bekannt, den Lüfter (Ventilator, Gebläse, bzw. deren Motor) zu regeln in Abhängigkeit von der durch die Dunstabzugshaube strömenden Feuchtigkeit und/oder Dunst und/oder Rauch und/oder Wärme, die von einem Sensorelement detektiert wird. Femer ist es aus dieser Schrift bekannt, den Lüfter in Abhängigkeit von einer Temperaturdifferenz zwischen der Temperatur der Kochdünste (Dampf) und der Umgebungstemperatur zu steuern.

Gemäß der Erfindung kann eine solche Steuer- oder Regeleinrichtung einer Dunstabzugshaube nicht nur den Lüfter, sondern gleichzeitig oder statt dessen auch die Heizenergie von einer oder mehreren Kochzonen eines Kochherdes steuern oder regeln, welcher unter einer solchen Dunstabzugshaube angeordnet ist.

Ferner kann die Steuer- oder Regeleinrichtung des Kochherdes nach der Erfindung auch Teil eines zentralen elektronischen Steuerungssystems in einem Gebäude sein, d.h. einem System, wie es auch unter der Bezeichnung "home electronic system" bekannt ist.

Der Kochherd ist vorzugsweise derart ausgebildet, daß die Heizenergie seiner Kochzonen einzeln stufenlos oder in kleinen Schritten einstellbar ist von der Steuer- oder Regeleinrichtung nach der Erfindung.

Gemäß einer weiteren bevorzugten Ausführungsform der Erfindung ist die Steuer- oder Regeleinrichtung der Erfindung wahlweise manuell zuschaltbar oder abschaltbar. Im abgeschalteten Zustand ist der Kochherd in bekannter Weise manuell ein- und ausschaltbar und/oder durch ein in ihn integriertes System automatisch steuerbar oder regelbar.

Die Erfindung hat den Vorteil, daß eine wesentliche Energieeinsparung erzielbar ist.

Weitere Merkmale der Erfindung sind in den abhängigen Ansprüchen enthalten.

Gemäß einer weiteren Ausführungsform der Erfindung wird auch eine erhöhte Betriebssicherheit erzielt durch Maßnahmen, durch welche gefährliche Betriebssituationen des Kochherdes erkannt werden und in Abhängigkeit davon vorbestimmte Sicherheitsmaßnahmen ausgelöst werden.

### Beispiele:

Bei einer abrupten Unterbrechung oder starken Reduzierung der Dampfmenge, obwohl die betreffende Kochzone eingeschaltet ist, kann angenommen werden, daß der betreffende Kochtopf oder die Pfanne vom Herd genommen wurde. In diesem Falle kann eine automatische Abschaltung der Heizenergie der betreffenden Kochzone durch die Steuer- oder Regeleinrichtung vorgesehen werden. Bei einer langsamen Reduzierung der Dampfmenge und einer entsprechenden Abnahme der Dampfsignale, obwohl die betreffende Kochzone unverändert eingeschaltet ist, kann die Schlußfolgerung gezogen werden, daß beispielsweise alles Wasser oder Fett verdampft ist. Die Steuer- oder Regeleinrichtung ist vorzugsweise derart ausgebildet, daß sie eine solche langsame Reduzierung der Dunstentwicklung, ohne daß die Heizenergie reduziert wurde, erkennt und dann die betreffende Kochzone abschaltet. Die Steuer- oder Regeleinrichtung kann derart ausgebildet sein, z.B. mit einer elektronischen Logik versehen sein, daß sie auf Dampfänderungs-Geschwindigkeiten, d.h. Änderung pro Zeiteinheit reagiert.

Die Steuer- oder Regeleinrichtung der Erfindung ist vorzugsweise derart ausgebildet, daß sie in Abhängigkeit von der Anzahl der jeweils eingeschalteten Kochzonen und/oder deren Größe und/oder deren Leistungsstufen, der Signale der Sensoreinrichtung und, wenn sie mit der Funktion einer Dunstabzugshaube des Kochherdes kombiniert ist, den Lüfter der Dunstabzugshaube ein- oder ausschaltet und/oder steuert oder regelt. Die Steuer- oder Regeleinrichtung ist vorzugsweise derart ausgebildet, daß sie bei übermäßiger Dampfentwicklung die betreffende Kochzone in ihrer Leistung so lange reduziert, bis die Dampfentwicklung einem "normalen" oder "sanften" Kochen entspricht.

Femer kann die Steuer- oder Regeleinrichtung der Erfindung derart ausgebildet sein, daß sie mehrere Kochzonen eines Kochfeldes oder auch mehrere Kochfelder überwacht. Hierbei kann die Steuer- oder Regeleinrichtung derart ausgebildet sein, daß sie, wenn mehrere Kochzonen gleichzeitig eingeschaltet sind, durch "testweises" Reduzieren der Heizenergie von mehreren Kochzonen nacheinander die Kochzone heraussucht, welche zu stark erhitzt wird. Diese Entscheidung, welche von der Steuer- oder Regeleinrichtung getroffen wird, kann auch schon durch Verfolgen der zeitlichen Entwicklung der Signale vom Zeitpunkt des Einschaltens der betreffenden Kochzone an getroffen werden, beispielsweise durch Messen der zeitlich abhängigen Dampfentwicklung oder Temperaturentwicklung des Dampfes und gegebenenfalls auch der zeitlich abhängigen Heizleistung. Weitere Betriebsgrößen und Kriterien, welche von der Steuer- oder Regeleinrichtung automatisch berücksichtigt werden können, können die jeweils manuell eingeschaltete Heizleistung der Kochzonen und die Größe der Kochzonen, die Zeitdauer vom Einschalten einer Kochzone bis zur Entwicklung einer bestimmten Dampfmenge oder bis zum Ausbleiben einer Dampfentwicklung, oder ein schnelles oder langsames Abfallen der Dampfentwicklung bzw. der damit verbundenen Dampfkriterien wie beispielsweise Dampftemperatur und/oder Dampfdichte sein.

Die Erfindung wird im folgenden mit Bezug auf die Zeichnung anhand einer bevorzugten Ausführungsform als Beispiel beschrieben. In der Zeichnung zeigt
- Fig. 1: schematisch eine Vorderansicht einer Steuer- oder Regeleinrichtung eines Kochherdes nach der Erfindung in Kombination mit einer über dem Kochfeld des Kochherdes angeordneten Dampfabzugshaube.

Fig. 1 zeigt einen Elektroherd 2 mit beispielsweise vier Kochzonen 4 in einem Kochfeld 6. Jede Kochzone 4 enthält unter einer Keramikplatte 8 mindestens einen elektrischen Heizkörper, welcher durch ein manuelles Bedienelement 10 auf der Herdfrontseite manuell ein- und ausschaltbar und auf eine gewünschte Heizenergie schrittweise oder stufenlos einstellbar ist. Der Herd kann einen Backofen 12 enthalten.

Über dem Herd ist eine Dunstabzugshaube 20 angeordnet, welche sich im wesentlichen über alle Kochzonen 4 erstreckt. Die Dunstabzugshaube 20 enthält einen Lüfter 22 und vor diesem im Dampfabzugsweg einen Dampffilter 24 über einem Gitter 26.

Eine Steuer- oder Regeleinrichtung 30 registriert den von den Kochzonen 4 aufsteigenden Dampf beim Garen von Gargut (Speisen) und beim Kochen von Flüssigkeiten wie beispielsweise Suppe, Gemüse oder Wasser, und limitiert, steuert oder regelt in Abhängigkeit von dem registrierten Dampf die Heizenergie der Kochzonen 4.

Die Steuer- oder Regeleinrichtung 30 kann an oder im Kochherd 2 oder an oder in der Dunstabzugshaube 20 angeordnet sein. Die Steuer- oder Regeleinrichtung ist an eine Sensoreinrichtung 32 funktionsmäßig angeschlossen, welche im Dampf-Abzugsweg der Kochzonen 4 angeordnet ist, vorzugsweise an oder in der Dunstabzugshaube 20. Die Sensoreinrichtung 32 erzeugt in Abhängigkeit von dem registrierten Dampf ein Signal, beispielsweise in Abhängigkeit von der Dampfdichte, der Dampf-Strömungsgeschwindigkeit, der Dampftemperatur und/oder anderen Dampf-Werten. In Abhängigkeit von dem Sensorsignal können in der Steuer- oder Regeleinrichtung 30 jeweils eine oder mehrere von folgenden oder weiteren Funktionen vorgesehen sein:
Abschalten oder Reduzieren der Heizenergie der betreffenden Kochzone 4 bei Überschreiten eines vorbestimmten Grenzwertes und wieder Einschalten der Heizenergie bei Rückgang des betreffenden Dampfwertes unter den Grenzwert; Regeln der Heizenergie der betreffenden Kochzone in Abhängigkeit von einem vorbestimmten Sollwert, welcher ein Festwert oder ein in Abhängigkeit vom manuellen Einstellelement 10 einstellbarer variabler Sollwert sein kann; Schaltvorgänge, Steuer- oder Regelvorgänge in Abhängigkeit von der Zeitdauer, innerhalb welcher Veränderungen des Dampfes von der Sensoreinrichtung 32 registriert werden, beispielsweise vollständiges Abschalten der Heizenergie der betreffenden Kochzone 4 bei plötzlichem Ausbleiben der Dampf-Signale oder wenn der registrierte Dampfwert unter einen vorbestimmten Wert innerhalb einer kurzen Zeit abfällt, beispielsweise weil ein Kochtopf oder eine Pfanne von der betreffenden Kochzone weggenommen wurde, oder bei langsamem Abnehmen der Dampfentwicklung, jeweils bei unverändert gebliebener Einstellung der Heizenergie an dem manuellen Bedienelement 10, weil dies ein Zeichen dafür sein könnte, daß alles Wasser oder Fett verdampft ist und deshalb die Gefahr eines Anbrennens von Speisen und damit auch Feuergefahr besteht. Die Steuer- oder Regeleinrichtung 30 kann derart ausgebildet sein, daß sie Dampfänderungen pro Zeiteinheit erkennt, nicht nur Dampfänderungen an sich.

Die Steuer- oder Regeleinrichtung 30 kann mit einer Alarmeinrichtung zur Erzeugung eines Alarmsignales ausgebildet sein, wenn sie erkennt, daß in ihr vorgegebene Sicherheitskriterien überschritten werden.

Die Sensorvorrichtung 32 kann eine Ultraschall-Meßstrecke quer durch den Dampfweg mit einem Ultraschallsender 31 und einem Ultraschallempfänger 33 aufweisen.

Für jede Kochzone 4 kann eine eigene Steuer- oder Regeleinrichtung 30 und/oder eine eigene Sensoreinrichtung 32 vorgesehen sein. Gemäß anderer Ausführungsform kann über jeder Kochzone 4 eine ihr zugeordnete Sensoreinrichtung 32 in deren Dampfströmungsweg angeordnet sein, welche alle an eine ihnen gemeinsame Steuer- oder Regeleinrichtung 30 elektrisch angeschlossen sind. Gemäß einer anderen Ausführungsform kann für mehrere Kochzonen 4 eine ihnen gemeinsame Sensoreinrichtung 32 und eine ihnen gemeinsame Steuer- oder Regeleinrichtung 30 vorgesehen sein. In letzterem Falle ist die Steuer- oder Regeleinrichtung 30 je nach Ausführungsform derart ausgebildet, daß sie entweder nacheinander die Heizenergie der Kochstellen reduziert, bis sie erkennt, welche Kochstelle für die zu starke Dampfentwicklung verantwortlich ist, und dann nur deren Heizenergie entsprechend reduziert, jedoch die Einstellung der Heizenergie der anderen Kochstellen auf dem am Bedienelement 10 eingestellten Wert beläßt; oder die Steuer- oder Regeleinrichtung 30 ermittelt die für die zu starke Dampfentwicklung verantwortliche Kochstelle zusätzlich oder nur anhand von Betriebskriterien wie beispielsweise der am Bedienelement 10 eingestellten Heizenergie, dem Durchmesser der betreffenden Kochstelle und/oder der Zeitdauer, wie lange die einzelnen Kochstellen bereits eingeschaltet waren. Derartige Auswahlkriterien zur Ermittlung der betreffenden Kochzone 4, welche für die zu starke Dampfentwicklung verantwortlich ist, können auch dafür verwendet werden, festzustellen, von welcher Kochzone 4 trotz unveränderter Einstellung einer bestimmten Heizenergie am Bedienelement 10 Kochdampf plötzlich ausbleibt oder zunehmend weniger wird.

Die Sensoreinrichtung 32 kann zusätzlich an eine Steuer- oder Regeleinrichtung 34 der Dunstabzugshaube 20 angeschlossen sein, um deren Lüfter 22 in Abhängigkeit von der jeweiligen Kochdampfmenge einzuschalten, abzuschalten oder auf eine bestimmte Drehzahl zu schalten, wie dies beispielsweise aus der genannten EP 0 443 141 A2 bekannt ist.

Die Steuer- oder Regeleinrichtung 34 des Lüfter 22 der Dunstabzugshaube 20 kann zum Schalten, Steuern und/oder Regeln der Heizenergie des Kochherdes 2 anstelle von deren Steuer- oder Regeleinrichtung 30 vorgesehen werden.

## Patentansprüche

1. Kochfeld, das mindestens eine Kochzone (4) aufweist, und mit einer auf einen Kochdampf reagierende Sensoreinrichtung (32), **dadurch gekennzeichnet, dass** das Kochfeld eine Steuer- oder Regeleinrichtung (30) zur Regelung oder Steuerung einer Heizenergie für die Kochzone (4) in Abhängigkeit von dem, von der Sensoreinrichtung (32) erfassten Kochdampf aufweist.

2. Kochfeld nach Anspruch 1, **dadurch gekennzeichnet, daß** die Steuer- oder Regeleinrichtung in Abhängigkeit vom Kochdampf die Heizenergie abschaltend ausgebildet ist, wenn ein vorbestimmter Dampfwert detektiert wird.

3. Kochfeld nach Anspruch 1, **dadurch gekennzeichnet, daß** die Steuer- oder Regeleinrichtung in Abhängigkeit vom Kochdampf die Heizenergie steuernd ausgebildet ist.

4. , Kochfeld nach Anspruch 1, **dadurch gekennzeichnet, daß** die Steuer- oder Regeleinrichtung in Abhängigkeit vom Kochdampf die Heizenergie regelnd ausgebildet ist.

5. Kochfeld nach einem der vorhergehenden Ansprüche, **dadurch gekennzeichnet, daß** die Steuer- oder Regeleinrichtung auf mindestens einen der Werte "Dampfmenge/Zeit, Dampfdichte und/oder Dampftemperatur" des Kochdampfes reagierend ausgebildet ist.

6. Kochfeld nach einem der vorhergehenden Ansprüche, **dadurch gekennzeichnet, daß** die Steuer- oder Regeleinrichtung mit Abstand über dem Kochfeld in dessen Dampfweg angeordnet ist.

7. Kochfeld nach Anspruch 6, **dadurch gekennzeichnet, daß** die Sensoreinrichtung an einer Dampfabzugshaube (20) vorgesehen ist.

8. Kochfeld nach einem der vorhergehenden Ansprüche, **dadurch gekennzeichnet, daß** für mehrere in einem Kochfeld angeordnete Kochzonen (4) eine gemeinsame Sensoreinrichtung (32) vorgesehen ist, und daß Maßnahmen vorgesehen sind, durch welche bei Überschreiten eines vorbestimmten Dampfwertes anhand von vorbestimmten Betriebskriterien die Kochzone (4) automatisch ermittelt und bezüglich ihrer Heizenergie limitiert wird, welche für das Überschreiten des vorbestimmten Dampfwertes verantwortlich ist.

9. Kochfeld nach einem der Ansprüche 1 bis 7, **dadurch gekennzeichnet, daß** für mehrere in einem Kochfeld angeordnete Kochzonen (4) eine gemeinsame Sensoreinrichtung (32) vorgesehen ist und daß Maßnahmen vorgesehen sind, durch welche bei Überschreiten eines vorbestimmten Dampfwertes durch serielles testweises Reduzieren der Heizenergie der Kochzonen (4) nacheinander automatisch die Kochzone ermittelt wird, welche für das Überschreiten des vorbestimmten Dampfwertes verantwortlich ist.

10. Kochfeld nach einem der vorhergehenden Ansprüche, **dadurch gekennzeichnet, daß** die Steuer- oder Regeleinrichtung von den Kochfunktionen des Kochherdes manuell wahlweise abschaltbar und wieder hinzuschaltbar ist.

11. Kochfeld nach einem der vorhergehenden Ansprüche, **dadurch gekennzeichnet, daß** die Steuer- oder Regeleinrichtung eine vom Kochdampf abhängige Sicherheits-Abschaltfunktion aufweist, durch welche sie in Abhängigkeit von mindestens einem vorbestimmten Sicherheitskriterium die Heizenergie einer das Sicherheitskriterium überschreitenden Kochzone (4) automatisch abschaltet.

12. Kochfeld nach einem der Ansprüche 6 bis 11, **dadurch gekennzeichnet, daß** die Steuer- oder Regeleinrichtung, oder mindestens ihre Sensoreinrichtung (32), zur automatischen Betätigung eines Lüfters (22) in einer Dunstabzugshaube (20) in Abhängigkeit von Kochdampf ausgebildet ist.

13. Kochfeld nach einem der vorhergehenden Ansprüche, **dadurch gekennzeichnet, daß** die Steuer- oder Regeleinrichtung von einer Hauszentrale aus bedienbar ist.

## Claims

1. Cooking field, which comprises at least one cooking zone (4), and with a sensor device (32) reacting to cooking steam, **characterised in that** the cooking field comprises a control or regulating device (30) for regulating or controlling a heating energy for the cooking zone (4) in dependence on the cooking steam detected by the sensor device (32).

2. Cooking field according to claim 1, **characterised in that** the control or regulating device is constructed for switching off the heating energy in dependence on the cooking steam when a predetermined steam value is detected.

3. Cooking field according to claim 1, **characterised in that** the control or regulating device is constructed for controlling the heating energy in dependence on the cooking steam.

4. Cooking field according to claim 1, **characterised in that** the control or regulating device is constructed for regulating the heating energy in dependence on the cooking steam.

5. Cooking field according to one of the preceding claims, **characterised in that** the control or regulating device is constructed for reacting to at least one of the values 'steam quantity / time, steam density and/or steam temperature' of the cooking steam.

6. Cooking field according to one of the preceding claims, **characterised in that** the control or regulating device is arranged at a spacing above the cooking field in the steam path thereof.

7. Cooking field according to claim 6, **characterised in that** the sensor device is provided at a steam extractor hood (20).

8. Cooking field according to one of the preceding claims, **characterised in that** a common sensor device (32) is provided for several cooking zones arranged in a cooking field (4) and that measures are provided by which on exceeding of a predetermined steam value the cooking zone (4) responsible for the exceeding of the predetermined steam value is automatically ascertained on the basis of predetermined operating criteria and is limited with respect to the heat energy thereof.

9. Cooking field according to one of claims 1 to 7, **characterised in that** a common sensor device (32) is provided for several cooking zones (4) arranged in a cooking field and that measures are provided by which on exceeding of a predetermined steam value the cooking zone responsible for the exceeding of the predetermined steam value is automatically ascertained by serial test reduction of the heat energy of the cooking zones (4) in succession.

10. Cooking field according to one of the preceding claims, **characterised in that** the control or regulating device can be manually selectably switched off from and switched back on again to the cooking functions of the cooking oven.

11. Cooking field according to one of the preceding claims, **characterised in that** the control or regulating device comprises a safety switch-off function which is dependent on the cooking steam and by which in dependence on at least one predetermined safety criterion it automatically switches off the heat energy of a cooking zone (4) exceeding the safety criterion.

12. Cooking field according to one of claims 6 to 11, **characterised in that** the control or regulating device or at least the sensor device (32) thereof is constructed for automatic actuation of a fan (22) in a fume extractor hood (20) in dependence on cooking steam.

13. Cooking field according to one of the preceding claims, **characterised in that** the control or regulating device is controllable from a house control centre.

## Revendications

1. Plan de cuisson, qui comporte au moins une zone de cuisson (4), et avec un dispositif capteur (32) réagissant à une vapeur de cuisson, **caractérisé en ce que** le plan de cuisson comporte un dispositif de commande ou de réglage (30) pour la commande ou le réglage d'une énergie de chauffage pour la zone de cuisson (4) en fonction de la vapeur de cuisson détectée par le dispositif capteur (32).

2. Plan de cuisson selon la revendication 1, **caractérisé en ce que** le dispositif de commande ou de réglage est conçu pour arrêter l'énergie de chauffage en fonction de la vapeur de cuisson lorsqu'une valeur de vapeur prédéterminée est détectée.

3. Plan de cuisson selon la revendication 1, **caractérisé en ce que** le dispositif de commande ou de réglage est conçu pour commander l'énergie de chauffage en fonction de la vapeur de cuisson.

4. Plan de cuisson selon la revendication 1, **caractérisé en ce que** le dispositif de commande ou de réglage est conçu pour régler l'énergie de chauffage en fonction de la vapeur de cuisson.

5. Plan de cuisson selon l'une des revendications précédentes, **caractérisé en ce que** le dispositif de commande ou de réglage est conçu pour réagir à au moins l'une des valeurs "quantité de vapeur / temps, densité de vapeur et/ou température de vapeur" de la vapeur de cuisson.

6. Plan de cuisson selon l'une des revendications précédentes, **caractérisé en ce que** le dispositif de commande ou de réglage est agencé à une certaine distance au-dessus du plan de cuisson dans le trajet de la vapeur de celui-ci.

7. Plan de cuisson selon la revendication 6, **caractérisé en ce que** le dispositif capteur est prévu sur une hotte aspirante de vapeur (20).

8. Plan de cuisson selon l'une des revendications précédentes, **caractérisé en ce qu'**il est prévu un dispositif capteur (32) commun pour plusieurs zones de cuisson (4) disposées dans un plan de cuisson et **en ce qu'**il est prévu des mesures par lesquelles, lors d'un dépassement d'une valeur de vapeur prédéterminée, la zone de cuisson (4) qui est responsable du dépassement de la valeur de vapeur prédéterminée est déterminée automatiquement à l'aide de critères de fonctionnement prédéterminés et son énergie de chauffage est limitée.

9. Plan de cuisson selon l'une des revendications 1 à 7, **caractérisé en ce qu'**il est prévu un dispositif capteur (32) commun pour plusieurs zones de cuisson (4) disposées dans un plan de cuisson et **en ce qu'**il est prévu des mesures par lesquelles, lors d'un dépassement d'une valeur de vapeur prédéterminée, la zone de cuisson qui est responsable du dépassement de la valeur de vapeur prédéterminée est déterminée automatiquement par une réduction, à la manière de tests en série, de l'énergie de chauffage des zones de cuisson (4) les unes après les autres.

10. Plan de cuisson selon l'une des revendications précédentes, **caractérisé en ce que** le dispositif de commande ou de réglage peut être arrêté et rebranché manuellement à volonté par les fonctions de cuisson de la cuisinière.

11. Plan de cuisson selon l'une des revendications précédentes, **caractérisé en ce que** le dispositif de commande ou de réglage comporte une fonction d'arrêt de sécurité qui dépend de la vapeur de cuisson et par laquelle il arrête automatiquement, en fonction d'au moins un critère de sécurité prédéterminé, l'énergie de chauffage d'une zone de cuisson (4) dépassant le critère de sécurité.

12. Plan de cuisson selon l'une des revendications 6 à 11, **caractérisé en ce que** le dispositif de commande ou de réglage, ou au moins son dispositif capteur (32), est conçu pour l'actionnement automatique d'un ventilateur (22) dans une hotte aspirante (20) en fonction de la vapeur de cuisson.

13. Plan de cuisson selon l'une des revendications précédentes, **caractérisé en ce que** le dispositif de commande ou de réglage peut être contrôlé à partir d'un central privé.
